# EUROPÄISCHE PATENTSCHRIFT

(11) **EP 0 972 582 B1**
(45) Veröffentlichungstag und Bekanntmachung des Hinweises auf die Patenterteilung: **08.09.2004**
(21) Anmeldenummer: 99113474.3
(22) Anmeldetag: 13.07.1999
(51) Int. Cl.: B21B 38/10

(54) **Verfahren zur Ermittlung und Festlegung von Gerüstmitte und Anstellpositionen an Walzgerüsten**
Method for determining and setting the frame centre and the adjustment positions on rolling stands
Procédé pour déterminer et régler le centre d'une cage et les positions de réglage dans des laminoirs

(30) Priorität: 15.07.1998 DE 19831663
(43) Veröffentlichungstag der Anmeldung: 19.01.2000
(73) Patentinhaber: SMS Demag AG, 40237 Düsseldorf (DE)
(72) Erfinder: Minnerop, Michael, Dipl.-Ing., 40885 Ratingen (DE)
(74) Vertreter: Valentin, Ekkehard, Dipl.-Ing.

(56) Entgegenhaltungen:
- EP-A- 0 483 939
- EP-A- 0 626 218
- DE-A- 1 935 604
- US-A- 3 369 383

## Beschreibung

Die Erfindung betrifft ein Verfahren zur Ermittlung und Festlegung von Gerüstmitte und Anstellpositionen an Walzgerüsten (siehe z.B. US-A-3 369 383).

Ermittlungen und Festlegungen dieser Art wurden bisher mit Hilfe von Meßgeräten, Linealen und Spaltmessern durchgeführt, wobei sich die Messungen auf Abstände zwischen Referenzkanten z.B. Einbaustückund Ständerkanten bezogen. Die Ergebnisse dieser Verfahren sind jedoch infolge des nicht kontrollierbaren Spiels zwischen den Bauelementen, Schräglagen der Lagereinbaustücke im Ständerfenster, durch Fett oder Schmutz verursachten fehlenden Kontaktschlusses zwischen den Elementen der Anstellvorrichtung und deren gelegentlichen Kippbewegungen sowie, nicht oder nur ungenau bearbeiteter Referenzflächen häufig ungenau und beanspruchen einen mehr oder weniger großen Zeitaufwand.

Der Erfindung liegt die Aufgabe zugrunde, ein Verfahren zu schaffen, das die Ermittlung und Festlegung von genauen Werten unter erheblich geringerem Zeitaufwand ermöglicht. Diese Aufgabe wird durch zwischen, einander gegenüberliegenden, bearbeiteten ebenen Auflageflächen der Lagereinbaustücke auf diese Auflageflächen aufgesetzte, abmaßdefinierte, vorzugsweise quaderförmige Distanzstücke und deren Beaufschlagung durch Walzenanstellung mit definierten Drücken gelöst, wobei die dabei ermittelten Anstellpositionen festgelegt und als Ist-Werte für das, das Walzgerüst beim Walzbetrieb steuernde Positionsermittlungssystem verwendet werden.

Dabei können, wie die Erfindung weiter vorsieht, die Distanzstücke paarweise, beiderseits, mit gleichem Abstand von der gemeinsamen, vertikalen Mittenachsebene des Horizontalwalzenpaares zwischen der Ober- bzw. der Unterseitenfläche der Lagereinbaustücke der unteren bzw. der oberen Horizontalwalze und der Unter- bzw. der Oberseitenfläche der Lagereinbaustücke der beiden Vertikalwalzen eingesetzt werden.

Die Erfindung wird anhand des in der Zeichnung dargestellten Ausführungsbeispiels näher erläutert. Die Zeichnung zeigt ein Universalgerüst, quer zur Walzrichtung gesehen im Vertikalschnitt.

Im Ständerfenster 1a des Gerüstständers 1 sind die Lagereinbaustücke 3a der strichpunktiert angedeuteten oberen Horizontalwalze und die Lagereinbaustücke 4a der ebenfalls strichpunktiert angedeuteten unteren Horizontalwalze 4 geführt. Die Lagereinbaustücke 3a der oberen Horizontalwalze 3 werden von einem Anstell-Kolben-Zylinder-Aggregat 5 und die Lagereinbaustücke 4a der unteren Horizontalwalze 4 von einem Anstell-Kolben-Zylinder-Aggregat 6 beaufschlagt, an deren Stelle auch elektromechanische Aggregate treten können. Die hier in zwei unterschiedlichen Größen wiedergegebenen Vertikalwalzen 7 bzw. 8 sind in den horizontal geführten Lagereinbaustücken 7a bzw. 8a gelagert. Zwischen der Unterseitenfläche des Lagereinbaustücks 3a der oberen Horizontalwalze 3 und der Oberseitenfläche der Lagereinbaustücke 7a bzw. 8a der Vertikalwalzen 7 bzw. 8 sind beidseitig der vertikalen Mittenachsebene M der beiden Horizontalwalzen 3 und 4 Distanzstücke 10 bzw. 11 eingesetzt; ebenso sind zwischen der Oberseitenfläche des Lagereinbaustücks 4a der Horizontalwalze 4 und den Unterseitenflächen der Lagereinbaustücke 7a bzw. 8a der Vertikalwalzen 7 bzw. 8 Distanzstücke 12 bzw. 13 eingesetzt.

Die Distanzstücke 10, 11 und 12, 13 werden dann unter dem, von den Anstell-Kolben-Zylinder-Aggregaten 5 und 6 auf die oberen und unteren Lagereinbaustücke 3a und 4a ausgeübten Druck von bspw. 500 kN gegen die oberen und unteren Seitenflächen der beiden Lagereinbaustücke 10a und 11a der Vertikalwalzen 10 und 11 gefahren. Wenn diese vorgegebenen Eichdrücke erreicht sind, werden die Anstellpositionen der beiden Lagereinbaustücke 3a und 4a der oberen Horizontalwalze 3 und der unteren Horizontalwalze 4 als Ist-Werte in das elektrische Positionsermittlungssystem übernommen und mit deren Hilfe die Gerüstmitte und die Anstellbereiche bestimmt. Bei dieser Verfahrensweise werden die vorhandenen, bspw. durch Fett, Schmutz, Luft hervorgerufenen Spiele zwischen den Bauelementen und auch deren evtl. Schrägstellungen vorab beseitigt.

### Bezugszeichenliste

- 1: Gerüstständer
- 1a: Ständerfenster
- 3: obere Horizontalwalze
- 3a: Lagereinbaustück (der oberen Horizontalwalze)
- 4: untere Horizontalwalze
- 4a: Lagereinbaustücke (der unteren Horizontalwalze)
- 5: Anstell-Kolben-Zylinder-Aggregat
- 6: Anstell-Kolben-Zylinder-Aggregat
- 7: Vertikalwalze
- 7a: Lagereinbaustück (der Vertikalwalze)
- 8: Vertikalwalze
- 8a: Lagereinbaustück der Vertikalwalze
- 10: Distanzstück
- 11: Distanzstück
- 12: Distanzstück
- 13: Distanzstück

- M-M: vertikale Achsmittenebene der Horizontalwalzen

## Patentansprüche

1. Verfahren zur Ermittlung und Festlegung von Gerüstmitte und Anstellpositionen an Walzgerüsten,
**gekennzeichnet durch**
zwischen einander gegenüberliegenden bearbeiteten ebenen Auflageflächen der Lagereinbaustücke (3a, 4a), auf diese Auflageflächen aufgesetzte, abmaßdefinierte vorzugsweise quaderförmige Distanzstücke (10, 11; 12, 13) und deren Beaufschlagung **durch** Walzenanstellung mit definiertem Druck und Festlegung der dabei erreichten Anstellpositionen als Ist-Werte für das, das walzgerüst beim Walzbetrieb steuernde Positionsermittlungssystem.

2. Verfahren nach Anspruch 1,
**dadurch gekennzeichnet,**
**daß** die Distanzstücke (10, 11; 12, 13) beiderseits, mit gleichem Abstand von der gemeinsamen vertikalen Mittenachsebene (M-M) des Horizontalwalzen-Paares zwischen der Ober- bzw. der Unterseitenfläche der Lagereinbaustücke (3a bzw. 4a) der unteren bzw. der oberen Horizontalwalze (3; 4) und der Unter- bzw. der Oberseitenfläche der Lagereinbaustücke (7a; 8a) der beiden Vertikalwalzen (7; 8) eingesetzt sind.

## Claims

1. A method for calculating and fixing the centre and adjustment positions on roller stands,
**characterized by**
support surfaces of the bearing mounting elements (3a, 4) disposed between opposingly arranged plane, dimensionally defined, preferably cuboid spacing elements (10, 11; 12, 13) placed on these support surfaces and loading thereof via the roller adjustment with a defined pressure and fixing of the adjustment positions reached thereby as actual values for the position calculation system that controls the roller stand during rolling operation.

2. The method according to claim 1,
**characterized in that**
the spacing elements (10, 11; 12, 13) are disposed on both sides and equidistantly from the common vertical plane of the centre axis (M-M) of the horizontal roller pair between the upper and lower surface of the bearing mounting elements (3a and 4a) of the lower and upper horizontal rollers (3; 4) and the lower and upper surface of the bearing mounting elements (7a; 8a) of the two vertical rollers (7; 8).

## Revendications

1. Procédé de détermination et de fixation du centre de cage et des positions d'approche sur des cages de laminoirs,
**caractérisé par**
des entretoises (10, 11 ; 12, 13) de préférence de forme quadrangulaire et présentant un écart défini, disposées entre des surfaces d'appui planes usinées opposées les unes aux autres des pièces de palier intégrées (3a, 4a) et posées sur ces surfaces d'appui, et leur sollicitation par approche des cylindres avec une pression définie et une fixation des positions d'approche ainsi atteintes sous forme de valeurs réelles pour le système de détermination de position commandant la cage de laminoir lors du laminage.

2. Procédé selon la revendication 1,
**caractérisé en ce que**
les entretoises (10, 11, 12, 13) sont insérées des deux côtés, à la même distance par rapport au plan d'axe médian vertical commun (M-M) de la paire de cylindres horizontaux entre la surface du côté supérieur ou inférieur des pièces de paliers intégrées (3a ou 4a) du cylindre horizontal inférieur ou supérieur (3 ; 4) et la surface du côté supérieur ou inférieur des pièces de palier intégrées (7a ; 8a) des deux cylindres verticaux (7 ; 8).
